# EUROPÄISCHE PATENTSCHRIFT

(11) **EP 1 468 065 B1**
(45) Veröffentlichungstag und Bekanntmachung des Hinweises auf die Patenterteilung: **20.09.2006**
(21) Anmeldenummer: 02806022.6
(22) Anmeldetag: 18.12.2002
(51) Int. Cl.: C11D 1/75, C11D 3/37

(54) **REINIGUNGSMITTEL FÜR VERKEHRSMITTELAUSSENFLÄCHEN**
CLEANING AGENTS FOR THE OUTER SURFACES OF MEANS OF TRANSPORT
NETTOYANTS POUR SURFACES EXTERIEURES DE MOYENS DE TRANSPORT

(30) Priorität: 11.01.2002 DE 10200727
(43) Veröffentlichungstag der Anmeldung: 20.10.2004
(73) Patentinhaber: Clariant Produkte (Deutschland) GmbH, 65929 Frankfurt am Main (DE)
(72) Erfinder: JESCHKE, Ingo, 84508 Burgkirchen (DE); STANKOWIAK, Achim, 84503 Altötting (DE); HUBER, Wolfgang, 84508 Burgkirchen (DE)
(86) Internationale Anmeldenummer: PCT/EP2002/014444
(87) Internationale Veröffentlichungsnummer: WO 2003/057812

(56) Entgegenhaltungen:
- US-A- 5 443 651
- US-A- 5 516 459
- US-A- 5 922 669
- DATABASE WPI Section Ch, Week 198237 Derwent Publications Ltd., London, GB; Class A97, AN 1982-78206E XP002238198 & JP 57 128797 A (NIPPON OILS & FATS CO LTD), 10. August 1982 (1982-08-10)

## Beschreibung

Die vorliegende Erfindung betrifft Reinigungsmittel zur Entfernung starker Verunreinigungen von Verkehrsmittelaußenflächen, enthaltend Aminoxide und Polypeptide.

Auf den Außenflächen von Verkehrsmitteln, wie beispielsweise PKW, LKW, Zügen, Straßenbahnen und insbesondere Flugzeugen kommt es regelmäßig zu starken, schwer zu entfernenden Verschmutzungen. Solche Verschmutzungen sind in besonderem Maße auf der Außenhaut von Flugzeugen nicht tolerierbar.

Flugzeugaußenreiniger dienen nicht ausschließlich zur Reinigung verschmutzter Flugzeuge, sondern sie sind auch für den wirtschaftlichen Betrieb von Flugzeugen wesentlich. Aluminiumoberflächen von Flugzeugen werden während des Flugbetriebs permanent durch Flugbenzin, Kohlenstoff der Verbrennungsabgase und Schmiermittel verunreinigt. Durch den Schmutz nimmt die Obertlächenrauheit zu, so dass der für den Auftrieb notwendige Luftstrom geringfügig turbulenter wird. Dadurch wird mehr Antriebskraft und somit auch mehr Treibstoff benötigt, um das Flugzeug auf der gewünschten Reisegeschwindigkeit zu halten. Verunreinigungen können zusätzlich Korrosionen der Aluminiumbauteile verursachen, was zu einer erheblichen Beeinträchtigung der Flugsicherheit führen kann.

Flugzeugaußenreiniger müssen einer großen Zahl von Anforderungen genügen. Gemäß der SAE-Spezifikation AMS (Aerospace Material Standards) 1526 (Cleaner for aircraft exterior surfaces, water-miscible, pressure-spraying type) werden Korrosionswirkung, Wasserstoffversprödung, Materialverträglichkeit und die Stabilität des Reinigungsmittels untersucht.

Im Stand der Technik sind Flugzeugaußenreiniger bekannt, welche wässrige Lösungen von Tensiden, organischen Lösemitteln und anorganischen Substanzen sind. Die anorganischen Inhaltstoffe fördern den Abrieb der Schmutzpartikel. Allerdings verursachen diese wasserunlöslichen Bestandteile oft einen matten Film auf der Flugzeugoberfläche, wenn der Reiniger nicht anschließend vollständig mit klarem Wasser abgespült wird. Die organischen Lösemittel sind bei der Entsorgung der Reiniger sehr schädlich für Wasserorganismen. Zusätzlich verursachen sie unangenehme Gerüche und fördern durch ihren geringen Dampfdruck die Entzündungsgefahr.

Im Stand der Technik wurden Flugzeugreinigungsmittel zumeist mit schlecht abbaubaren und umweltgefährdenden Korrosionsinhibitoren, wie Natriumnitrat, Natriumnitrit oder Thioharnstoff formuliert.

US-3 458 300 offenbart einen Reiniger, der Aluminiumoxidpartikel enthält, durch die Schmutz von Flugzeugoberflächen abgeschliffen werden soll. Antistatisch wirkende Tenside verhindern das erneute Absetzen der Schmutzpartikel auf der Außenhaut.

US-3 491 027 offenbart eine Reinigungslösung, die an Flugzeugen zur Anwendung kommt, die vorwiegend in Meeresnähe operieren. Das Mittel eignet sich zur Entfernung von Salzablagerungen von Flugzeugoberflächen.

US-3 948 819 offenbart die synergistische Wirkung, die durch die Wahl von zwei nicht-ionischen Tensiden als Schmutzlöser erhalten wird. Es wird eine Methode zur Beurteilung der reinigenden Wirkung beschrieben.

US-5 496 413 offenbart die Verbindung reinigender und wachsender Komponenten in einem einzigen Reiniger.

US-5 516 459 offenbart den Einsatz von Alkylaminoxiden in verdickten Flugzeugaußenreinigern, allerdings liegt der pH-Wert der Reiniger weit im alkalischen Bereich und benötigt umweltschädliche Alkalimetallnitrite zur Korrosionsinhibierung.

US-5 992 669 offenbart einen Reiniger für harte Oberflächen, welcher eine wässrige Lösung mit 40 bis 50 % einer nichtionischen Tensidmischung aus einem Alkoholethoxylat und einem C₈- bis C₁₅-Alkyldimethylaminoxid im Gewichtsverhältnis von (5 bis 15) : 1 und 50 bis 60 % eines stickstoffhaltigen Builders enthält.

US-5 443 651 offenbart einen Reiniger für Eisenmetalloberflächen, der Aminosäuren wie Polyaspartamsäure oder Aspartamsäure/Glutaminsäure-Copolymere bei höchstens pH 7 enthält.

JP-57-128 797 offenbart einen Reiniger für Kraftfahrzeuge, welcher ein C₈- bis C₂₂₋Aminoxid, ein Fettalkoholalkoxylat, eine alkalischen Builder und Wasser enthält.

US-5 880 078 offenbart, dass das erwünschte Schmutzlöseverhalten durch eine Kombination ethoxilierter Fettalkohole unterschiedlicher HLB-Werte erzielt werden kann.

Aus dem Stand der Technik wird deutlich, dass man sich bei der Entwicklung von Flugzeugaußenreinigern bisher fast ausschließlich auf eine Verbesserung der reinigenden Wirkung konzentriert hat. Es wurde bislang nur wenig unternommen, Flugzeugaußenreiniger gleichzeitig mit umweltverträglicheren Korrosionsinhibitoren zu formulieren.

Die Aufgabe der Erfindung bestand somit darin, einen Flugzeugaußenreiniger zu entwickeln, der nicht nur effektiv Schmutz entfernt sondern zusätzlich umweltfreundliche Korrosionsinhibitoren enthält. Außerdem soll der Reiniger frei von Lösemitteln und anderen Substanzen sein, die bedingt durch ihren geringen Dampfdruck unangenehme Gerüche verursachen können, leicht entzündlich sind und darüber hinaus gesundheitsgefährdend sein können. Der Reiniger soll außer für Flugzeuge auch für andere Verkehrsmittel geeignet sein.

Überraschenderweise wurde nun gefunden, dass Reinigungsmittel auf Basis von tertiären Aminoxiden und Polypeptiden als Korrosionsinhibitoren eine besonders gute Wirksamkeit aufweisen.

Gegenstand der Erfindung ist somit die Verwendung einer Zusammensetzung zur Außenreinigung von Verkehrsmitteln, enthaltend
a) mindestens ein tertiäres Aminoxid der Formel R₁R₂R₃NO, wobei
   - R₁: eine Alkyl-, Alkenyl-, Alkoxypropyl- oder Alkenylamidoalkylgruppe mit 8 bis 18 C-Atomen,
   - R₂ und R₃: unabhängig voneinander niedermolekulare Alkylreste oder Hydroxyethyl- oder Hydroxypropylreste bedeuten,
b) mindestens ein Alkalimetallsalz der Polyasparaginsäure mit einem Molekulargewicht von 5.000 g/mol bis 50.000 g/mol, oder der Polyglutaminsäure mit einem Molekulargewicht von 5.000 g/mol bis 50.000 g/mol, oder ein Gemisch beider Substanzen, wobei das Gewichtsverhältnis der Bestandteile a) : b) zwischen 10:1 und 3000:1 liegt.

Gewichtsprozente sind im folgenden jeweils bezogen auf das Gewicht der Zusammensetzung. In einer bevorzugten Ausführungsform enthält die Zusammensetzung 10 bis 30 Gew.-% des Bestandteils a), 0,01 bis 1 Gew.-% des Bestandteils b) und Wasser ad 100 Gew.-%. Das bevorzugte Gewichtsverhältnis zwischen den Bestandteilen a) und b) liegt zwischen 15:1 und 2500:1.

Ein bevorzugter Gegenstand der Erfindung ist die Verwendung der erfindungsgemäßen Zusammensetzung als Außenreinigungsmittel für Flugzeuge.

Ein weiterer Gegenstand der Erfindung ist ein Verfahren zur Außenreinigung von Verkehrsmitteln, insbesondere von Flugzeugen, indem man die erfindungsgemäße Zusammensetzung auf die Außenhaut des zu reinigenden Verkehrsmittels aufbringt.

Der Bestandteil a) der erfindungsgemäßen Zusammensetzung macht vorzugsweise 15 bis 25 Gew.-% des Gesamtgewichts aus. R₁ steht vorzugsweise für eine Alkyl-, Alkenyl-, Alkoxypropyl- oder Alkenylamidoalkylgruppe mit 10 bis 16 C-Atomen. R₂ und R₃ stehen vorzugsweise für Alkylreste mit 1 bis 6, insbesondere 1 bis 4 C-Atomen oder können auch Hydroxyethyl- oder Hydroxypropylreste bedeuten. Als Beispiele für Bestandteil a) seien genannt: Cocosalkyldimethylaminoxid, Stearyldimethylaminoxid, Lauryldimethylaminoxid und C₁₄-Alkyldimethylaminoxid. Die Komponente a) kann auch eine Mischung aus den genannten Aminoxiden sein.

Der Bestandteil b) ist ein Alkalimetallsalz der Polyasparaginsäure oder der Polyglutaminsäure mit einem Molekulargewicht von vorzugsweise 7.000 g/mol bis 20.000 g/mol, oder einer Mischung beider Substanzen. Es handelt sich dabei um gut abbaubare, nicht-toxische und wasserlösliche Biopolymere, hier speziell um Polypeptide. Bisher werden diese Verbindungen vorwiegend als Dispergiermittel in Kühlwasser und zur Entfernung von Kalkablagerungen eingesetzt. Es hat sich gezeigt, dass diese Substanzen ebenso hervorragend als Korrosionsinhibitor für den Einsatz in Flugzeugaußenreinigern geeignet sind.
Zusätzlich können in den Reinigern Entschäumer, Farbstoffe, Komplexierungsmittel und Antioxidantien enthalten sein.

Der pH-Wert von Flugzeugaußenreinigern soll im allgemeinen 6,5 bis 11, vorzugsweise 9 bis 10 betragen. Sofern die erfindungsgemäße Zusammensetzung einen solchen pH-Wert nicht aufweist, kann er durch geeignete pH-Regulatoren eingestellt werden. Dafür geeignete basische Verbindungen sind solche aus der Gruppe der Alkalimetallhydroxide, wie NaOH und KOH.

Die Herstellung der erfindungsgemäßen Zusammensetzung erfolgt durch Mischen der einzelnen Bestandteile in beliebiger Reihenfolge, was zum Beispiel in einem mit Rührer ausgestatteten Behälter vorgenommen werden kann.

Die resultierenden Formulierungen zeigen eine hervorragende Schmutzlösekraft. Praxistests an Kraftfahrzeugen haben gezeigt, dass sich damit sogar hartnäckige Insektenverunreinigungen auf Windschutzscheiben leicht entfernen lassen. Das Mittel hinterlässt keine Schlieren, enthält keine organischen Lösemittel und enthält nur umweltfreundliche und leicht abbaubare Korrosionsinhibitoren.

Leichter Schmutz lässt sich bereits mit einer Verdünnung Reiniger : Wasser = 1:15 problemlos entfernen. Bei hartnäckigem Schmutz wird eine Verdünnung von 1:5 empfohlen.

Die Erfindung wird nun durch Beispiele erläutert.

### Beispiele

Eine Beurteilung der Reinigungswirkung erfolgt durch Schmutzlösetests. Dazu wird ein 2024-T3-Aluminiumblech der Größe 5 x 2 cm und einer Stärke von 1 mm verwendet. Das Aluminiumblech wird vor Versuchsbeginn erst mit einer verdünnten Natronlaugelösung und anschließend mit einer verdünnten Salpetersäurelösung angeätzt. Dadurch wird die Oberfläche aufgeraut, so dass sich Schmutzpartikel besser auf dem Blech festsetzen können. Das Blech wird abwechselnd mit unterschiedlichen Verunreinigungen versehen. Dazu zählen Gleitlagerfett, Vaseline und künstlich erzeugter Flugzeugschmutz.

100 g dieses künstlichen Flugzeugschmutzes bestehen aus 1 g Lanolin, 20 g Aktivkohle, 10 g Talkum, 15 g Schmieröl und 54 g Kerosin. Die Komponenten werden innig miteinander vermischt und in einem dünnen Film auf das Aluminiumblech aufgetragen. Anschließend wird der Schmutz 12 Stunden lang bei 100°C in einem Trockenschrank in das Aluminiumblech eingebrannt.

Zur Beurteilung der Schmutzlösekraft wird das mit Gleitlagerfett, Vaseline oder künstlichem Flugzeugschmutz versehene Aluminiumblech in eine Lösung von 100 ml Reinigungsmittel eingetaucht. Die Lösung befindet sich einem Becherglas in dem sich ein Magnetrührer mit 500 Umdrehungen pro Minute dreht. Nach regelmäßigen Abständen erfolgt eine Beurteilung der abgelösten Schmutzkomponenten.

### Beispiel 1

Es wird ein erfindungsgemäßes Flugzeugreinigungsmittel durch Mischen der folgenden Komponenten hergestellt (Konzentrat):

| | |
|---|---|
| 15,00 Gew.-% | C₁₂/C₁₄-Alkyldimethylaminoxid |
| 0,20 Gew.-% | Alkalimetall-Polyaspartat mit 15.000 g/mol |
| 0,45 Gew.-% | Natronlauge |
| 84,35 Gew.-% | Wasser. |

Die Schmutzlösekraft dieses Reinigungsmittels wird anhand der oben beschriebenen Methode untersucht. Bereits innerhalb weniger Minuten werden sowohl von dem Konzentrat, als auch den 1:1- und 1:2-Verdünnungen mit Wasser die Verunreinigungen Gleitlagerfett, Vaseline und künstlich erzeugter Flugzeugschmutz komplett von den Aluminiumplatten abgelöst.

Weitere Untersuchungen des unter Beispiel 1 beschriebenen Flugzeugreinigungsmittels ergeben, dass alle weiteren Anforderungen der SAE-Spezifikation AMS 1526 erfüllt werden. Das Mittel verursacht keine Korrosion an Aluminium-, Magnesium- und Stahllegierungen und beeinträchtigt weder Acrylglas, noch lackierte und unlackierte Flugzeugoberflächen.

### Beispiel 2

Es wird ein erfindungsgemäßes Flugzeugreinigungsmittel durch Mischen der folgenden Komponenten hergestellt (Konzentrat):

| | |
|---|---|
| 25,00 Gew.-% | Lauryldimethylaminoxid |
| 0,20 Gew.-% | Alkalimetall-Polyglutamat mit 35.000 g/mol |
| 0,40 Gew.-% | Kalilauge |
| 74,4 Gew.-% | Wasser. |

Dieses Reinigungsmittel löst ebenfalls alle Verunreinigungen ab und erfüllt die Anforderungen der SAE-Spezifikation AMS 1526.

### Beispiel 3

Es wird ein erfindungsgemäßes Flugzeugreinigungsmittel durch Mischen der folgenden Komponenten hergestellt (Konzentrat):

| | |
|---|---|
| 20,00 Gew.-% | Cocosalkyldimethylaminoxid |
| 0,20 Gew.-% | Alkalimetall-Polyaspartat mit 10.000 g/mol |
| 0,35 Gew.-% | Natronlauge |
| 79,45 Gew.-% | Wasser. |

Dieses Reinigungsmittel löst ebenfalls alle Verunreinigungen ab und erfüllt die Anforderungen der SAE-Spezifikation AMS 1526.

## Patentansprüche

1. Verwendung einer Zusammensetzung zur Außenreinigung von Verkehrsmitteln, enthaltend
a) mindestens ein tertiäres Aminoxid der Formel R₁R₂R₃NO, wobei
R₁ eine Alkyl-, Alkenyl-, Alkoxypropyl- oder Alkenylamidoalkylgruppe mit 8 bis 18 C-Atomen,
R₂ und R₃ unabhängig voneinander Alkylreste von 1 bis 6 C-Atomen oder Hydroxyethyl- oder Hydroxypropylreste bedeuten,
b) mindestens ein Alkalimetallsalz der Polyasparaginsäure mit einem Molekulargewicht von 5.000 g/mol bis 50.000 g/mol, oder der Polyglutaminsäure mit einem Molekulargewicht von 5.000 g/mol bis 50.000 g/mol, oder ein Gemisch beider Substanzen, wobei das Gewichtsverhältnis der Bestandteile a) : b) zwischen 10:1 und 3000:1 liegt.

2. Verwendung einer Zusammensetzung gemäß Anspruch 1, worin R¹ für eine Alkyl-, Alkenyl-, Alkoxypropyl- oder Alkenylamidogruppe mit 10 bis 16 C-Atomen steht.

3. Verwendung einer Zusammensetzung gemäß Anspruch 1 und/oder 2, worin Bestandteil b) ein Molekulargewicht von 7000 bis 20.000 g/mol aufweist.

4. Verwendung einer Zusammensetzung gemäß einem oder mehreren der Ansprüche 1 bis 3, worin zusätzlich Entschäumer, Farbstoffe, Komplexierungsmittel oder Antioxidantien enthalten sind.

5. Verwendung einer Zusammensetzung gemäß einem oder mehreren der Ansprüche 1 bis 4 zur Reinigung von Flugzeugen.

## Claims

1. The use of a composition for the exterior cleaning of means of transport, comprising
a) at least one tertiary amine oxide of the formula R₁R₂R₃NO, where
R₁ is an alkyl, alkenyl, alkoxypropyl or alkenylamidoalkyl group having 8 to 18 carbon atoms,
R₂ and R₃ independently of one another are alkyl radicals of 1 to 6 carbon atoms or hydroxyethyl or hydroxypropyl radicals,
b) at least one alkali metal salt of polyaspartic acid, having a molecular weight of from 5000 g/mol to 50 000 g/mol, or of polyglutamic acid, having a molecular weight of from 5000 g/mol to 50 000 g/mol, or a mixture of both substances, the weight ratio of the constituents a):b) being between 10:1 and 3000:1.

2. The use of a composition as claimed in claim 1, wherein R₁ is an alkyl, alkenyl, alkoxypropyl or alkenylamido group having 10 to 16 carbon atoms.

3. The use of a composition as claimed in claim 1 and/or 2, wherein constituent b) has a molecular weight of from 7000 to 20 000 g/mol.

4. The use of a composition as claimed in one or more of claims 1 to 3, wherein additionally defoamers, dyes, complexing agents or antioxidants are present.

5. The use of a composition as claimed in one or more of claims 1 to 4 for cleaning aircraft.

## Revendications

1. Utilisation d'une composition pour le nettoyage extérieur de moyens de transport, contenant
a) au moins un aminoxyde tertiaire répondant à la formule R₁R₂R₃NO, dans laquelle
R₁ représente un groupe alkyle, alcényle, alcoxypropyle ou alcénylamidoalkyle comportant de 8 à 18 atomes de C,
R₂ et R₃ indépendamment l'un de l'autre, représentent des radicaux alkyles de 1 à 6 atomes de C ou des radicaux hydroxyéthyle ou hydroxypropyle,
b) au moins un sel de métal alcalin de l'acide polyaspartique ayant un poids moléculaire de 5.000 g/mol à 50.000 g/mol ou de l'acide polyglutaminique ayant un poids moléculaire de 5.000 g/mol à 50.000 g/mol, ou un mélange de ces deux substances, le rapport de poids des composants a):b) étant de 10:1 à 3000:1.

2. Utilisation d'une composition selon la revendication 1, dans laquelle R¹ représente un groupe alkyle, alcényle, alcoxypropyle ou alcénylamido comportant de 10 à 16 atomes de C.

3. Utilisation d'une composition selon la revendication 1 et/ou 2, dans laquelle le composant b) présente un poids moléculaire de 7000 à 20.000 g/mol.

4. Utilisation d'une composition selon l'une ou plusieurs des revendications 1 à 3, dans laquelle des agents antimoussants, des colorants, des agents complexants ou des antioxydants sont également contenus.

5. Utilisation d'une composition selon l'une ou plusieurs des revendications 1 à 4 pour le nettoyage d'avions.
